# EUROPÄISCHE PATENTSCHRIFT

(11) **EP 1 494 937 B1**
(45) Veröffentlichungstag und Bekanntmachung des Hinweises auf die Patenterteilung: **16.08.2006**
(21) Anmeldenummer: 03702259.7
(22) Anmeldetag: 20.02.2003
(51) Int. Cl.: B65D 81/07

(54) **VORRICHTUNG ZUR POSITIONSFIXIERTEN AUFNAHME EINES GEBRAUCHSGEGENSTANDS**
DEVICE FOR RECEIVING A COMMODITY IN A FIXED POSITION
DISPOSITIF POUR RECEVOIR UN OBJET USUEL DE MANIERE FIXEE EN POSITION

(30) Priorität: 04.04.2002 CH 570022002
(43) Veröffentlichungstag der Anmeldung: 12.01.2005
(73) Patentinhaber: SWATCH AG, CH-2500 Biel (CH)
(72) Erfinder: EICHENBERGER, Reinhard, CH-6052 Hergiswil (CH); GUTJAHR, Peter, 75217 Birkenfeld (DE)
(74) Vertreter: Ravenel, Thierry Gérard Louis
(86) Internationale Anmeldenummer: PCT/CH2003/000128
(87) Internationale Veröffentlichungsnummer: WO 2003/084839

(56) Entgegenhaltungen:
- DE-U- 8 320 502
- FR-A- 895 469
- GB-A- 475 299
- US-A- 2 681 142

## Beschreibung

Die Erfindung betrifft eine Vorrichtung zur positionsfixierten Aufnahme eines Gebrauchsgegenstands, insbesondere einer Armbanduhr oder eines Schreibgeräts.

Viele Gebrauchsgegenstände wie z.B. Armbanduhren oder Schreibgeräte werden häufig in transparenten Kunststoff-Behältnissen (Etuis) für den Verkauf präsentiert. Dabei sind im Behältnis üblicherweise Fixiermittel vorgesehen, um den Gebrauchsgegenstand in seiner Lage festzuhalten und ihn so auch vor Beschädigungen insbesondere während des Transports zu schützen. Als Fixiermittel werden meist Formeinlagerl, Kunststoffhalterungen, Gummihalterungen, Moosgummihalterungen und flexible Niederhaltungen (Klemmen) verwendet.

Die bisher bekannten Fixiermittel sind entweder konstruktiv relativ aufwändig oder müssen auf Gestalt und Dimensionen des Gebrauchsgegenstands abgestimmt sein oder behindern die freie Sicht auf den Gebrauchsgegenstand (speziell bei den bekannten Niederhaltungen). Ausserdem ist bei einigen bekannten Fixiermitteln die Bestückung und die Entnahme des Gebrauchsgegenstands relativ umständlich und mit einem relativ hohen Beschädigungsrisiko verbunden.

Dokument GB 475299 offenbart eine Vorrichtung zur positionsfixierten Aufnahme eines Gebrauchsgegenstands mit allen Merkmalen des Oberbegriffes des Anspruchs 1.

Durch die vorliegende Erfindung sollen nun diese Nachteile beseitigt und eine Vorrichtung der gattungsgemässen Art dahingehend verbessert werden, dass bei minimalem konstruktiven Aufwand eine einwandfreie örtliche Fixierung des Gebrauchsgegenstands erreicht wird, und zwar in weiten Grenzen unabhängig von dessen Gestalt und Abmessungen. In anderen Worten soll eine mit minimalem konstruktiven Aufwand herstellbare und universell einsetzbare Vorrichtung geschaffen werden, die für die Aufnahme von unterschiedlichen Gebrauchsgegenständen geeignet ist und diese einwandfrei und sicher örtlich fixiert.

Die Lösung dieser der Erfindung zugrundeliegenden Aufgabe ergibt sich aus den im kennzeichnenden Teil des unabhängigen Anspruchs 1 beschriebenen Merkmalen-Be-sonders vorteilhafte Ausgestaltungen und Weiterbildungen sind Gegenstand der ab-hängigen Ansprüche.

Gemäss dem allgemeinsten Gedanken der Erfindung sind also die Fixiermittel als Klemmenpaar oder -paare ausgebildet, wobei je eine Klemme eines Paars im Oberteil und im Unterteil des Behältnisses angeordnet ist. Bei offenem Behältnis kann der Gebrauchsgegenstand problemlos in den Behältnisunterteil eingelegt oder aus diesem entnommen werden. Bei geschlossenem Behältnis, wenn also der Oberteil auf den Unterteil aufgesetzt ist, klemmen die beiden Klemmen der Klemmenpaare den Gebrauchsgegenstand zwischen sich ein und legen ihn dadurch sicher fest. Wegen der federnden Ausbildung der Klemmenpaare können dabei Gebrauchsgegenstände unterschiedlicher Dimensionen mit ein und derselben Vorrichtung wirkungsvoll positionsfixiert werden.

Gemäss einem besonders vorteilhaften Aspekt der Erfindung sind die Halteorgane bzw. Klemmenpaare als Federzungen ausgebildet, die sich von den Seitenwänden des Unterteils und Oberteils des Behältnisses in das Innere des Unterteils bzw. Oberteils erstrecken. Diese Ausbildung ist konstruktiv besonders einfach und erfordert ausserdem nur eine minimale Abdeckung des festzuhaltenden Gebrauchsgegenstands. Wenn die Halteorgane gemäss einer weiteren vorteilhaften Ausführungsform aus transparentem Material gefertigt sind, wird die Sicht auf den Gebrauchsgegenstand praktisch überhaupt nicht behindert.

Im folgenden wird die Erfindung anhand der Zeichnung näher erläutert. Es zeigen:
- Fig. 1: eine schematische Schrägansicht eines ersten Ausführungsbeispiels der erfindungsgemässen Vorrichtung in geöffnetem Zustand und mit einer eingelegten Armbanduhr als Gebrauchsgegenstand,
- Fig. 2: einen Schnitt nach der Linie II-II durch die Vorrichtung gem. Fig. 1 in geschlossenem Zustand und ohne eingelegten Gebrauchsgegenstand,
- Fig. 3: einen Schnitt analog Fig. 2 durch eine Detailvariante,
- Fig. 4: einen Schnitt analog Fig. 2 durch eine weitere Detailvariante,
- Fig. 5: eine Aufsicht auf eine weitere Detailvariante,
- Fig. 6: einen Schnitt analog Fig. 2 durch eine weitere Detailvariante und
- Fig. 7: einen Schnitt analog Fig. 2 durch ein weiteres Ausführungsbeispiel der erfindungsgemässen Vorrichtung.

Die in Fig. 1 dargestellte Vorrichtung hat äusserlich die paralletepipedrische Gestalt eines klassischen Etuis. Sie umfasst ein als Ganzes mit B bezeichnetes Behältnis, das aus einem schalenförmigen Unterteil U und einem schalenförmigen Oberteil oder Deckel O besteht. Der Oberteil O kann wie dargestellt und an sich bekannt am Unterteil U angelenkt und demzufolge aufklappbar ausgebildet sein, er kann aber auch ganz vom Unterteil abnehmbar ausgebildet sein. Ferner sind nicht dargestellte Verschlussmittel vorgesehen, die verhindern, dass sich im geschlossenen Zustand des Behältnisses B der Oberteil O unbeabsichtigt vom Unterteil U löst. Solche Verschlussmittel können wie an sich bekannt durch Riegel oder Schnappmechanismen gebildet sein. Die äussere Gestalt des Behältnisses B richtet sich nach dem aufzunehmenden Gebrauchsgegenstand und ist für die vorliegende Erfindung ohne Belang.

Im Behältnis B sind Fixiermittel für einen aufzunehmenden Gebrauchsgegenstand - im dargestellten Ausführungsbeispiel eine Armbanduhr A, vorgesehen. Diese Fixiermittel umfassen gemäss dem wichtigsten Gedanken der Erfindung paarweise zusammenwirkende federnde Halteorgane 10 und 20, die jeweils sowohl im Unterteil U als auch im Oberteil O des Behältnisses B angeordnet sind. Die beiden Halteorgane 10,20 jedes Paars wirken so zusammen, dass sie bei auf den Unterteil U des Behältnisses B aufgesetztem Oberteil O den im Behältnis befindlichen Gebrauchsgegenstand A federnd zwischen sich festklemmen. Die Halteorgane 10,20 bilden also federnde Klemmenpaare.

Wie insbesondere aus Fig. 2 erkennbar ist, können die Halteorgane 10 und 20 auf- und abwärts federn. Auf- und abwärts bezieht sich hier auf die übliche Gebrauchshaltung der Vorrichtung in geschlossenem Zustand, wobei der Unterteil U des Behältnisses B unten und der Oberteil O oben ist.

Es hat sich gezeigt, dass durch die erfindungsgemässen Klemmenpaare mit jeweils zwei federnden Halteorganen eine wesentlich bessere Fixierung des Gebrauchsgegenstands erreicht wird als mit den vergleichbaren herkömmlichen Fixiermitteln.

Die Anzahl der Paare von Halteorganen 10,20 hängt von der Art des zu fixierenden Gebrauchsgegenstands ab. Im Falle einer Armbanduhr oder eines Schreibgeräts (z.B. Füllfeder oder Stift) reichen im allgemeinen zwei Paare- In Sonderfällen kann auch ein einziges Paar ausreichend sein.

In den in den Figuren dargestellten Ausführungsbeispielen sind die Halteorgane 10 und 20 als Zungenfedem ausgebildet, welche sich von den Seitenwänden des Unterteils U bzw. des Oberteils O des Behältnisses B nach innen erstrecken. Die Zungenfedem können dabei an denselben Seiten des Behältnisses oder auch an gegenüberliegenden Seiten befestigt sein. Die Zungenfedem können aber auch, wie dies am Ausführungsbeispiel der Fig. 7 dargestellt ist, an den (in der üblichen Gebrauchshaltung) horizontalen Innenwänden des Unterteils U bzw. Oberteils O angebracht sein.

Vorzugsweise sind die Zungenfedem 10,20 wie dargestellt gekrümmt ausgebildet, wobei die Zungenfedern bzw. Halteorgane 10 im Unterteil U von der offenen Seite des Unterteils her gesehen konkav sind, so dass sie eine Art Mulde für den aufzunehmenden Gebrauchsgegenstand bilden. Die Zungenfedem bzw. Halteorgane 20 im Oberteil O sind gegengleich gekrümmt, also von der offenen Seite des Oberteils her gesehen konvex. Je nach der äusseren Gestalt des zu haltenden Gebrauchsgegenstands können die Zungenfedem aber auch eben oder in die andere Richtung gekrümmt sein. Ebenfalls sind beliebige Kombinationen von gekrümmten und ebenen Zungenfedem möglich.

Wie die Fig. 3 zeigt, können die Halteorgane 10 und 20 auch aus jeweils zwei Teilhalteorganen 11 und 12 bestehen, die an gegenüberliegenden Seiten des Unterteils U bzw. Oberteils O angebracht sind und sich von dort nach innen erstrecken.

Die Halteorgane 10,20 können gemäss Fig. 5 speziell im Oberteil O auch zwei- oder mehrfingrig (kammartig) ausgebildet sein. Dadurch ergibt sich bei komplizierter gestalteten Gebrauchsgegenständen eine bessere Anpassung an deren äussere Form und damit eine bessere Fixierwirkung.

Zur Erhöhung der Fixierwirkung können die Halteorgane 10,20 speziell an ihren einander zugewandten Seiten auch reibungserhöhende Mittel aufweisen. Solche reibungserhöhende Mittel können z.B. durch Strukturen 13 wie Rippen und dgl. (Fig. 6) oder durch reibungserhöhende Auflagen 14, z.B. eine Schaumgummi-Beschichtung (Fig. 4) gebildet sein.

Wie die Fig. 2 weiter zeigt, können die als Zungenfedem ausgebildeten Halteorgane 10 und 20 auch gekröpft sein, so dass sie zwischen sich einen Aufnahmeraum 15 für den Gebrauchsgegenstand bilden. Selbstverständlich muss dieser Aufnahmeraum 15 eine kleinere lichte Höhe haben als die Dimension des aufzunehmenden Gebrauchsgegenstands an dieser Stelle, weil sich sonst keine Klemmwirkung ergäbe. Durch die Kröpfungen der beiden Halteorgane 10 und 20 werden jedoch seitliche Anschläge für den Gebrauchsgegenstand gebildet, welche eine weitere Verbesserung der Fixierung bewirken. Selbstverständlich kann dies auch durch andere geeignete Strukturen an den Halteorganen 10 und 20 erreicht werden.

In Fig. 7 ist ein weiteres Ausführungsbeispiel der erfindungsgemässen Vorrichtung dargestellt. Bei diesem Ausführungsbeispiel ist das Behältnis B zur nebeneinander angeordneten Aufnahme von sechs Gebrauchsgegenständen ausgebildet. Dazu sind zweimal sechs Paare von Halteorganen 10,20 vorgesehen, wobei jeweils je zwei benachbarte Halteorgane 10 bzw. 20 von einem gemeinsamen Träger 16 bzw. 26 ausgehen, der an der inneren Oberwand (Deckelboden) des Oberteils O bzw. am Boden des Unterteils U angebracht ist. Selbstverständlich kann die erfindungsgemässe Vorrichtung bzw. das Behältnis B auch eine geringere oder grössere Anzahl von Halteorgan-Paaren 10,20 enthalten. Ausserdem müssen nicht alle Halteorgan-Paare 10,20 dieselbe Gestalt aufweisen.

Die Halteorgane 10,20 können als vom Behältnis B unabhängige Elemente hergestellt und in den Unterteil U bzw. Oberteil O des Behältnisses B eingesetzt und dort geeignet befestigt sein. In diesem Fall können sie auch aus einem anderen Material (z.B. thermoplastische Polymere) als das Behältnis B (z.B. Polypropylen) bestehen. Vorzugsweise bestehen die Halteorgane jedoch aus demselben Material (z.B. Polypropylen) wie der Unterteil U bzw. der Oberteil O des Behältnisses B und sind mit dem Unterteil U bzw. dem Oberteil O einstückig. Dies erlaubt eine besonders einfache und kostengünstige Herstellung der erfindungsgemässen Vorrichtung, z.B. im Spritzgiessverfahren. Falls der Oberteil O des Behältnisses B transparent ist, sind vorzugsweise wenigstens die Halteorgane 20 im Oberteil O ebenfalls transparent ausgebildet, so dass die Sicht auf den im Behältnis B befindlichen Gebrauchsgegenstand möglichst wenig behindert wird.

## Patentansprüche

1. Vorrichtung zur positionsfixierten Aufnahme eines Gebrauchsgegenstands, insbesondere einer Armbanduhr oder eines Schreibgeräts, mit einem einen schalenförmigen Unterteil (U) und einen schalenförmigen Oberteil (O) umfassenden Behältnis (B) und mit mindestens einem im Behältnis vorgesehenen Fixiermittel für den aufzunehmenden Gebrauchsgegenstand (A), **dadurch gekennzeichnet, dass** jedes Fixiermittel als Klemmenpaar ausgebildet ist und ein im Unterteil (U) angeordnetes federndes unteres Halteorgan (10) und ein im Oberteil (O) angeordnetes federndes oberes Halteorgan (20) umfasst, wobei die beiden Halteorgane (10,20) zusammen das Klemmenpaar bilden und so zusammenwirken, dass sie bei auf den Unterteil (U) des Behältnisses (B) aufgesetztem Oberteil (O) den im Behältnis befindlichen Gebrauchsgegenstand (A) federnd zwischen sich festklemmen, dass das im Unterteil (U) des Behältnisses (B) angeordnete untere Halteorgan (10) von der offenen Seite des Unterteils (U) her gesehen konkav ausgebildet ist, und dass das im Oberteil (O) des Behältnisses (B) angeordnete obere Halteorgan (20) von der offenen Seite des Oberteils (O) her gesehen konvex ausgebildet ist.

2. Vorrichtung nach Anspruch 1, **dadurch gekennzeichnet, dass** die Halteorgane (10,20) je von einer Seitenwand des Oberteils (O) bzw. Unterteils (U) des Behältnisses (B) in den Oberteil (O) bzw. Unterteil (U) hineinragend ausgebildet sind.

3. Vorrichtung nach einem der vorangehenden Ansprüche, **dadurch gekennzeichnet, dass** die Halteorgane (10,20) als Zungenfedern ausgebildet sind.

4. Vorrichtung nach Anspruch 3, **dadurch gekennzeichnet, dass** wenigstens eines der Halteorgane (10) aus zwei Teilhalteorganen (11, 12) gebildet ist, die von gegenüberliegenden Seitenwänden des Oberteils (O) bzw. Unterteils (U) des Behältnisses (B) in den Oberteil (O) bzw. Unterteil (U) hineinragen.

5. Vorrichtung nach einem der vorangehenden Ansprüche, **dadurch gekennzeichnet, dass** die Halteorgane (10,20) an ihren einander zugewandten Seiten reibungserhöhende Mittel (13;14) aufweisen.

6. Vorrichtung nach einem der vorangehenden Ansprüche, **dadurch gekennzeichnet, dass** die Halteorgane (10, 20) einstückig mit dem Oberteil (O) bzw. Unterteil (U) des Behältnisses (B) ausgebildet sind.

7. Vorrichtung nach einem der vorangehenden Ansprüche, **dadurch gekennzeichnet, dass** die Halteorgane (10,20) im wesentlichen transparent ausgebildet sind.

## Claims

1. Device for receiving a commodity, in particular a wristwatch or writing implement, in a fixed position, with a container (B) comprising a dish-shaped lower portion (U) and a dish-shaped upper portion (O) and with at least one fastening element provided in the container for the commodity (A) to be received, **characterised in that** each fastening element is configured as a pair of clips and comprises a resilient lower holding element (10) arranged in the lower portion (U) and a resilient upper holding element (20) arranged in the upper portion (O), wherein the two holding elements (10, 20) together form the pair of clips and interact so that they resiliently clamp between them the commodity (A) located in the container when the upper portion (O) is placed on the lower portion (U) of the container (B), **in that** the lower holding element (10) arranged in the lower portion (U) of the container (B) is concave when viewed from the open side of the lower portion (U), and **in that** the upper holding element (20) arranged in the upper portion (O) of the container (B) is convex when viewed from the open side of the upper portion (O).

2. Device according to claim 1, **characterised in that** the holding elements (10, 20) are configured to project respectively from one side wall of the upper portion (O) or lower portion (U) of the container (B) into the upper portion (O) or lower portion (U).

3. Device according to one of the preceding claims, **characterised in that** the holding elements (10, 20) are configured as clasp springs.

4. Device according to claim 3, **characterised in that** at least one of the holding elements (10) is formed from two holding element sections (11, 12), which project from opposing side walls of the upper portion (O) or lower portion (U) of the container (B) into the upper portion (O) or lower portion (U) respectively.

5. Device according to one of the preceding claims, **characterised in that** the holding elements (10, 20) have friction-increasing means (13, 14) on their sides facing one another.

6. Device according to one of the preceding claims, **characterised in that** the holding elements (10, 20) are configured in one piece with the upper portion (O) respectively lower portion (U) of the container (B).

7. Device according to one of the preceding claims, **characterised in that** the holding elements (10, 20) are essentially transparent.

## Revendications

1. Dispositif pour recevoir un article, en particulier une montre-bracelet ou un instrument d'écriture, dans une position fixe dans un conteneur (B) comprenant une partie inférieure en forme de coque (U) et une partie supérieure en forme de coque (O) et ayant au moins un élément de fixation prévu dans le conteneur pour l'article (A) à retirer, **caractérisé en ce que** chaque élément de fixation est conformé sous la forme d'une paire de pinces et comprend un élément de maintien inférieur élastique (10) disposé dans la partie inférieure (U) et un élément de maintien élastique supérieur (20) disposé dans la partie supérieure (O), les deux éléments de maintien (10, 20) formant ensemble la paire de pinces et interagissant de sorte qu'ils pincent de manière élastique entre eux l'article (A) disposé dans le conteneur quand la partie supérieure (O) est placée sur la partie inférieure (U) du conteneur (B), **en ce que** l'élément de maintien inférieur (10) disposé dans la partie inférieure (U) du conteneur (B) est concave quand il est vu depuis le côté ouvert de la partie inférieure (U), et **en ce que** l'élément de maintien supérieur (20) disposé dans la partie supérieure (O) du conteneur (B) est convexe lorsqu'il est vu depuis le côté ouvert de la partie supérieure (O).

2. Dispositif selon la revendication 1, **caractérisé en ce que** les éléments de maintien (10, 20) sont configurés pour s'étendre chacun en saillie à partir d'une paroi latérale de la partie supérieure (O), respectivement de la partie inférieure (U) du conteneur (B) dans la partie supérieure (O), respectivement la partie inférieure (U).

3. Dispositif selon l'une des revendications précédentes, **caractérisé en ce que** les éléments de maintien (10, 20) sont conformés sous la forme de lames élastiques.

4. Dispositif selon la revendication 3, **caractérisé en ce qu'**au moins l'un des éléments de maintien (10) est formé à partir de deux sections d'éléments de maintien (11, 12) qui font saillie à partir de parois latérales opposées de la partie supérieure (O), respectivement de la partie inférieure (U) du conteneur (B), dans la partie supérieure (O), respectivement la partie inférieure (U).

5. Dispositif selon l'une des revendications précédentes, **caractérisé en ce que** les éléments de maintien (10, 20) comprennent sur leurs côtés se faisant face des moyens augmentant le frottement (13, 14).

6. Dispositif selon l'une des revendications précédentes, **caractérisé en ce que** les éléments de maintien (10, 20) sont conformés en une seule pièce avec la partie supérieure (O), respectivement la partie inférieure (U) du conteneur (B).

7. Dispositif selon l'une des revendications précédentes, **caractérisé en ce que** les éléments de maintien (10, 20) sont essentiellement transparents.
